# EUROPÄISCHE PATENTANMELDUNG

(11) **EP 4 375 228 A1**
(43) Veröffentlichungstag der Anmeldung: **29.05.2024**
(21) Anmeldenummer: 23208132.3
(22) Anmeldetag: 07.11.2023
(51) Int. Cl.: B66F 3/28, B66F 3/42, B66F 5/04

(54) **HUBVORRICHTUNG**

(30) Priorität: 08.11.2022 DE 102022129425
(71) Anmelder: GL GmbH Metall- und Werkstatttechnik, 72636 Frickenhausen (DE)
(72) Erfinder: FRANZ, Marcel, 72622 Nürtingen (DE); HENZLER, Holger, 72622 Nürtingen (DE)
(74) Vertreter: Rüger Abel Patentanwälte PartGmbB

(57) **Zusammenfassung**

Die Erfindung betrifft eine mobile Hubvorrichtung (10), die vorzugsweise ein Fahrgestell (12) mit mehreren Rollen (13) aufweist. Die Hubvorrichtung (10) hat einen geschlossenen Fluidkreislauf, insbesondere Hydraulikkreislauf. Sie weist einen Zylinder (21) mit einer Hubarbeitskammer (23) auf. Die Hubarbeitskammer (23) ist über eine erste Fluidleitung (24) sowie eine zweite Fluidleitung (25) fluidisch mit einem Fluidreservoir (26) verbunden. In der ersten Fluidleitung (24) ist eine Hauptpumpe (45) angeordnet, die mittels eines rotierend antreibbaren Handwerkzeugs angetrieben werden kann, um Fluid aus dem Fluidreservoir (26) in die Hubarbeitskammer (23) zu fördern, dabei eine Kolbenstange (32) des Fluidzylinders (21) auszufahren, beispielsweise um eine Last (20) anzuheben. In der zweiten Fluidleitung (25) ist eine Strömungssteueranordnung (47) angeordnet, die mittels eines Senkbedienelements (48) zwischen einem Sperrzustand und einem Freigabezustand umschaltbar ist. Beim Ausfahren der Kolbenstange (32) befindet sich die Strömungssteueranordnung (47) im Sperrzustand. Zum Einfahren der Kolbenstange (32) wird sie in den Lösezustand überführt, wodurch Fluid aus der Hubarbeitskammer (23) durch die zweite Fluidleitung (25) abströmen kann.

## Beschreibung

Die Erfindung betrifft eine Hubvorrichtung, insbesondere eine mobile und vorzugsweise eine fahrbare bzw. rollbare Hubvorrichtung. Die Hubvorrichtung ist dazu eingerichtet, eine Last mit fluidischer Unterstützung gegenüber dem Untergrund, auf dem die Hubvorrichtung steht, anzuheben und dort zu halten.

Solche Hubvorrichtungen können beispielsweise in der Automobilindustrie verwendet werden, um schwere Lasten bei der Montage eines Fahrzeugs anzuheben, an geeigneter Stelle in der Fahrzeugkarosserie zu positionieren und dort zu befestigen. Hierfür weisen bekannte Hubvorrichtungen beispielsweise ein Fußpedal auf, mittels dem eine Fußpumpe betätigt werden kann, so dass Hydraulikflüssigkeit in einen Hydraulikzylinder gepumpt wird, um diesen schrittweise mit der Last anzuheben. Allerdings ist das Anheben einer Last über längere Wege relativ anstrengend, weil solche Hubvorrichtungen unter Last einen Weg von etwa 1 cm pro Fußpedalbewegung zurücklegen.

Es sind außerdem Hubvorrichtungen bekannt, die zur Druckunterstützung einen Druckluftzylinder aufweisen, der über eine Druckluftleitung mit einer stationären Druckluftquelle verbunden ist. Die Unterstützung ist allerdings gering und dient insbesondere dem raschen druckluftunterstützen Bewegen eines Kolbens des Druckluftzylinders, wenn keine Last angehoben werden muss (lastfreie Bewegung). Der Nachteil solcher Hubvorrichtungen ist die erforderliche Fluidleitungsverbindung zu einem Druckluftanschluss in der Umgebung, beispielsweise in einem Gebäude. In einer Fabrik-, Werkstatt- oder Montagehalle stellen solche am Boden liegende Fluidleitungen ein Hindernis und auch ein Sicherheitsrisiko dar.

Ausgehend von solchen aus der Praxis bekannten Hubvorrichtungen kann es als Aufgabe der Erfindung angesehen werden, eine insbesondere mobile Hubvorrichtung zu schaffen, die auf einfache Weise auch lange Hubwege zurücklegen kann und außerdem keine Fluidleitungsverbindung zu einer externen Druckquelle benötigt.

Diese Aufgabe wird durch eine Hubvorrichtung mit den Merkmalen des Patentanspruches 1 gelöst.

Die erfindungsgemäße Hubvorrichtung weist einen Fluidzylinder auf. Der Fluidzylinder hat ein Zylindergehäuse, das eine Hubarbeitskammer umgibt. Benachbart zur Hubarbeitskammer ist ein Kolben in einer Hubrichtung bewegbar angeordnet. Eine Kolbenstange ist mit ihrem inneren Ende am Kolben befestigt. Das dem inneren Ende entgegengesetzte äußere Ende der Kolbenstange ragt aus dem Zylindergehäuse heraus und dient dort als ein Trägerteil oder weist dort ein Trägerteil auf. Das Trägerteil ist zum Tragen bzw. Anordnen einer Last eingerichtet. Durch das Ändern eines Fluidvolumens in der Hubarbeitskammer kann der Kolben in Hubrichtung bewegt werden, um die Kolbenstange auszufahren oder einzufahren. Hierzu ist die Hubarbeitskammer Bestandteil eines Fluidkreises, insbesondere geschlossenen Fluidkreises. Als Fluid dient vorzugsweise eine Flüssigkeit, beispielsweise ein Hydrauliköl.

Der Fluidkreis der Hubvorrichtung hat außerdem einen Fluidvorrat bzw. ein Fluidreservoir. Eine erste Fluidleitung sowie eine zweite Fluidleitung verbinden jeweils das Fluidreservoir und die Hubarbeitskammer fluidisch. Die erste Fluidleitung und die zweite Fluidleitung sind fluidisch parallel zueinander geschaltet.

Die Hubvorrichtung weist außerdem eine rotierend antreibbare Pumpe auf, die zur Unterscheidung gegenüber optional vorhandenen weiteren Pumpen als Hauptpumpe bezeichnet wird. Die Hauptpumpe ist in der ersten Fluidleitung angeordnet. Im angetriebenen Zustand kann die Hauptpumpe Fluid durch die erste Fluidleitung fördern, insbesondere aus dem Fluidreservoir über die erste Fluidleitung in die Hubarbeitskammer, um die Kolbenstange auszufahren.

Die Hubvorrichtung gemäß der vorliegenden Erfindung ist antriebslos ohne Motor ausgeführt. Zum Antreiben der Hauptpumpe ist eine Werkzeugschnittstelle vorhanden, die mit der Hauptpumpe antriebsverbunden ist. Die Werkzeugschnittstelle ist dazu eingerichtet, mit einem rotierend antreibbaren Handwerkzeug verbunden zu werden, so dass die Hauptpumpe mittels des Handwerkzeugs angetrieben werden kann. Das Handwerkzeug hat hierfür einen Motor, vorzugsweise einen Elektromotor. Das Handwerkzeug hat als Energiequelle zum Betreiben seines Motors einen internen Energiespeicher (z.B. wiederaufladbare Batterie) und kann daher ohne elektrische Leitungsverbindung zum Versorgungsnetz betrieben werden. Bei dem Handwerkzeug kann es sich beispielsweise um eine (Akku-)Bohrmaschine oder einen Ackuschrauber handeln.

Die Hubvorrichtung gemäß der vorliegenden Erfindung hat außerdem eine Strömungssteueranordnung in der zweiten Fluidleitung. Die Strömungssteueranordnung kann zwischen einem Sperrzustand und einem Freigabezustand umgeschaltet werden. Das Umschalten erfolgt mittels eines Senkbedienelements, das mit der Strömungssteueranordnung verbunden ist. Im Sperrzustand wird eine Fluidströmung von der Hubarbeitskammer über die zweite Fluidleitung in das Fluidreservoir gesperrt. Im Freigabezustand wird die Fluidströmung von der Hubarbeitskammer über die zweite Fluidleitung in das Fluidreservoir ermöglicht. Die Strömungssteueranordnung ist vorzugsweise dazu eingerichtet, die im Freigabezustand durch die zweite Fluidleitung strömende Fluidströmung zu drosseln und/oder volumenstromabhängig und/oder massenstromabhängig zu steuern oder zu regeln.

Die Hubvorrichtung kann sehr einfach als mobile Hubvorrichtung realisiert werden. Fluidleitungen zu externen Druckquellen oder externen Fluidkreisläufen (beispielsweise in einem Gebäude) sind nicht erforderlich. Die Hubvorrichtung kommt außerdem ohne eigenen Motor aus. Größere Hubwege können ohne Kraftaufwand bzw. ohne erheblichen Kraftaufwand durch Antreiben der Hauptpumpe mit einem Handwerkzeug zurückgelegt werden. Dadurch lassen sich auch Hubwege von 100 cm und mehr sehr schnell zurücklegen. Die Ausfahrgeschwindigkeit unter Last kann beispielsweise mindestens 10 cm bis 15 cm/s betragen, wenn die Hauptpumpe mit ihrer Nenndrehzahl für einen schnellen Hub in Ausfahrrichtung der Kolbenstange betrieben wird.

Die Hubvorrichtung arbeitet somit kraftschonend und erleichtert die Handhabung für die Bedienperson. Sicherheitskritische Fluidleitungen zu externen Druckquellen können entfallen. Die Hubvorrichtung benötigt auch keine elektrische Leistungsversorgung. Sie kann vollständig ohne Leitungs- und Kabelverbindung ausgeführt werden.

Bei der Hauptpumpe handelt es sich vorzugsweise um eine Zahnradpumpe. Zahnradpumpen sind robust und leise, so dass im Arbeitseinsatz keine lauten Geräusche entstehen, wenn eine Last angehoben wird, so dass auch problemlos arbeitsrechtliche Bestimmungen eingehalten werden können.

Der Fluidzylinder kann somit ein Teleskopzylinder sein. Der Kolben und die Kolbenstange der Hubvorrichtung können aus mehreren teleskopartig aneinander gelagerten Teilen bestehen. Auf diese Weise kann eine gewünschte Arbeitshöhe bei vollständig eingefahrener Kolbenstange und gleichzeitig ein großer Hubweg von beispielsweise 100 cm und mehr und bei einem Ausführungsbeispiel etwa 120 cm erreicht werden.

Die Hubvorrichtung ist vorzugsweise als mobile Einheit derart ausgebildet, dass sie von einer einzigen Person bewegt und an einer gewünschten Stelle auf einem Untergrund positioniert werden kann. Hierzu kann die Hubvorrichtung ein Gestell, ein Stativ oder ähnliches aufweisen. Es ist insbesondere bevorzugt, wenn die Hubvorrichtung ein Fahrgestellt mit mehreren Rollen aufweist, beispielsweise ein Fahrgestellt mit mindestens 3 bis 5 Armen und jeweils einer Rolle ähnlich wie bei einem Bürostuhl. Die als fahrbare Einheit ausgebildete Hubvorrichtung weist insbesondere keinen eigenen Fahrantrieb auf, sondern kann durch eine Bedienperson durch Schieben oder Ziehen über einen Untergrund bewegt werden.

Bei einer bevorzugten Ausführungsform hat die Hubvorrichtung eine Arretiereinrichtung, die zwischen einem Arretierzustand und einem Lösezustand umgeschaltet werden kann. Im Arretierzustand wird eine Relativdrehung des Trägerteils um eine Längsachse der Kolbenstange relativ zum Fahrgestell blockiert. Dieser Arretierzustand ist dann vorteilhaft, wenn die Kolbenstange vollständig eingefahren ist oder sich in der Nähe ihrer vollständig eingefahrenen Stellung befindet. Dann kann mittels des Trägerteils die Hubvorrichtung bewegt oder ausgerichtet werden. Das Fahrgestell bewegt sich dabei ebenfalls relativ zum Untergrund. Wäre das Trägerteil hingegen um die Längsachse der Kolbenstange drehbar, könnte durch Drehen des Trägerteils keine Drehbewegung des Fahrgestells gegenüber dem Untergrund verursacht werden.

Im Lösezustand ist eine derartige Relativdrehung des Trägerteils um die Längsachse der Kolbenstange relativ zum Fahrgestell möglich. Dies ist insbesondere sinnvoll, wenn die Kolbenstange ausgefahren ist, beispielsweise vollständig ausgefahren ist. Dann kann das Trägerteil (mit oder ohne Last) in Bezug auf seine Drehposition um die Längsachse der Kolbenstange positioniert werden, ohne dass dies Auswirkungen auf das Fahrgestell hat.

Es kann vorteilhaft sein, die Arretiereinrichtung derart auszuführen, dass sie den Arretierzustand automatisch einnimmt oder nur dann in den Arretierzustand gebracht werden kann, wenn die Kolbenstange vollständig eingefahren ist oder sich in der Nähe der vollständig eingefahrenen Position befindet. Zusätzlich oder alternativ kann die Arretiereinrichtung dazu eingerichtet sein, automatisch den Lösezustand einzunehmen oder nur dann in den Lösezustand gebracht zu werden, wenn sich die Kolbenstange um einen Mindestweg entfernt von ihrer vollständig eingefahrenen Position befindet. Auf diese Weise kann beispielsweise verhindert werden, dass der Arretierzustand eingenommen wird, wenn die Kolbenstange eine Last anhebt. Denn in der Regel ist es in dieser Position unerwünscht, dass sich die Hubvorrichtung gegenüber dem Untergrund dreht, wenn die Drehlage des Trägerteils um die Längsachse der Kolbenstange verändert wird.

Es ist außerdem bevorzugt, wenn eine oder mehrere der am Fahrgestell vorhandenen Rollen mittels einer Bremse gegen eine Rollbewegung gesichert werden können. Die Bremse kann beispielsweise durch eine Fußbetätigung einer Bedienperson zwischen einer Bremsstellung und einer die Rolle freigebenden Lösestellung umgeschaltet werden.

Insbesondere ist der Fluidkreis der Hubvorrichtung geschlossen und weist keine Fluidverbindung zu einer externen Druckquelle oder anderen externen Fluidkreisläufen auf, wie beispielsweise eine Druckquelle oder ein Druckanschluss in oder an einem Gebäude. Sämtliche Fluidverbindungen, die für den Einsatz und den Betrieb der Hubvorrichtung erforderlich sind, verlaufen ausschließlich innerhalb der Hubvorrichtung und sind insbesondere Bestandteil der mobilen bzw. bewegbaren Hubvorrichtung.

Bei einer Ausführungsform kann die Hubvorrichtung einen Fluidbehälter aufweisen, der außerhalb des Zylindergehäuses angeordnet ist. Der Fluidbehälter weist dann das Fluidreservoir auf. Bei einer bevorzugten Ausführungsform umgibt der Fluidbehälter das Zylindergehäuse (z.B. koaxial und/oder in Umfangsrichtung vollständig), so dass das Fluidreservoir ein Zwischenraum zwischen dem Fluidbehälter und dem Zylindergehäuse ist. Das Fluidreservoir kann bei diesem Ausführungsbeispiel ein Ringraum um das Zylindergehäuse sein.

Es ist vorteilhaft, wenn der Zylinder ein einfachwirkender Zylinder ist, der mittels der Hauptpumpe durch Befüllen der Hubarbeitskammer ausgefahren werden kann. Die Einfahrbewegung erfolgt bei dieser Ausführung durch die Gewichtskraft, die auf die Kolbenstange einwirkt, also beispielsweise das Trägerteil und/oder eine Last.

Alternativ zu einem einfachwirkenden Zylinder kann auch ein doppeltwirkender Zylinder vorhanden sein. Der doppeltwirkende Zylinder hat zusätzlich zur Hubarbeitskammer eine Senkarbeitskammer. Der Kolben trennt die beiden Arbeitskammern fluidisch voneinander. Bei dieser Ausführung kann durch Druckbeaufschlagung der Senkarbeitskammer eine Einfahrbewegung der Kolbenstange aktiv unterstützt werden. Vorzugsweise bildet die Senkarbeitskammer das Fluidreservoir zumindest teilweise oder vollständig. Ein separat zum Zylindergehäuse vorhandener Fluidbehälter kann bei dieser Ausführungsform entfallen, kann optional jedoch vorhanden sein.

Ist der Zylinder ein doppeltwirkender Zylinder, kann mittels der Hauptpumpe Fluid in zwei Richtungen durch die erste Fluidleitung gefördert werden, also von der Senkarbeitskammer in die Hubarbeitskammer und umgekehrt von der Hubarbeitskammer in die Senkarbeitskammer, abhängig von der Drehrichtung der Hauptpumpe.

Es ist vorteilhaft, wenn zusätzlich eine dritte Fluidleitung vorhanden ist, die fluidisch parallel zur ersten Fluidleitung und zur zweiten Fluidleitung geschaltet ist. In der dritten Fluidleitung kann eine Zusatzpumpe vorhanden sein. Insbesondere ist die Zusatzpumpe eine mit Muskelkraft betätigte Pumpe, insbesondere eine Fußpumpe. Zur Bedienung ist ein Pumpenbedienelement vorhanden, das beispielsweise als Fußpedal ausgebildet sein kann. Durch Betätigung der Zusatzpumpe mittels des Pumpenbedienelements kann Fluid durch die dritte Fluidleitung vom Fluidreservoir in die Hubarbeitskammer gefördert werden. Beispielsweise dient die Zusatzpumpe dazu, eine feinere, genauere Einstellung der gewünschten Hubposition vorzunehmen, während mit der Hauptpumpe hauptsächlich eine rasche Hubbewegung ausgeführt wird. Die Zusatzpumpe kann beispielsweise dazu eingerichtet sein, bei jeder vollständigen Pumpbewegung des Pumpenbedienelements der Zusatzpumpe die Kolbenstange bzw. das Trägerteil in Hubrichtung maximal einen Weg von 5 cm oder 3 cm oder 2 cm oder 1 cm zurückzulegen, wenn das Trägerteil mit Nennlast oder Maximallast beladen ist.

Es ist bevorzugt, wenn das Senkbedienelement und/oder das Pumpenbedienelement ein zur Betätigung mit einem Fuß eingerichtetes Fußpedal ist. Ein solches Fußpedal ist im Bereich des vertikal unteren Endes des Fluidzylinders angeordnet, so dass es mit dem Fuß einer danebenstehenden Bedienperson erreichbar ist und vorzugsweise beim Betätigen mit dem Fuß in jeder Betätigungsstellung mit Abstand zum Untergrund angeordnet ist.

Die Strömungssteueranordnung ist vorzugsweise derart eingerichtet, dass beim Betätigen des Senkbedienelements zum Absenken einer Last bzw. des Trägerteils ohne Last eine vorgegebene Absenkgeschwindigkeit erreicht wird oder die Absenkgeschwindigkeit zumindest in einem vorgegebenen Geschwindigkeitsbereich liegt. Bei einem Ausführungsbeispiel kann eine Absenkgeschwindigkeit von 10 cm/s bis 20 cm/s vorgegeben bzw. eingestellt werden, beispielsweise 15 cm/s, wenn das Trägerteil mit einer Nennlast oder einer Maximallast beladen ist.

Die Nennlast des Trägerteils ist die Last, für die die Hubvorrichtung eingerichtet ist. Bei Nennlast arbeitet die Hubvorrichtung vorzugsweise in einem idealen Betriebszustand für den die Komponenten der Hubvorrichtung eingerichtet und/oder eingestellt sind. Die Maximallast ist die Last, die höchstens auf dem Trägerteil angeordnet werden darf.

Bei einer Ausführungsform kann die Strömungssteueranordnung ein Ventil aufweisen, das umschaltbar ist, um die Strömungssteueranordnung zwischen dem Sperrzustand und dem Freigabezustand umzuschalten. Das umschaltbare Ventil kann beispielsweise ein entsperrbares Rückschlagventil oder ein Wegeventil (insbesondere 2/2-Wegeventil) sein. Das umschaltbare Ventil kann im Ausgangszustand sperren (Sperrzustand der Strömungssteueranordnung), beispielsweise mechanisch in den Ausgangszustand vorgespannt sein. Mittels des Senkbedienelements kann das umschaltbare Ventil geöffnet werden, um eine definierte Fluidströmung zuzulassen (Freigabezustand der Strömungssteueranordnung).

Bei einer vorteilhaften Ausführungsform ist die Strömungssteueranordnung dazu eingerichtet, die Fluidströmung im Freigabezustand auf einen Sollströmungswert oder einen Sollströmungsbereich einzustellen, insbesondere selbsttätig zu regeln. Beispielsweise kann die Strömungssteueranordnung hierzu eine Druckwaage aufweisen, die auch als Differenzdruckventil bezeichnet wird.

Vorteilhafte Ausgestaltungen der Erfindung ergeben sich aus den abhängigen Patentansprüchen, der Beschreibung und der Zeichnung. Nachfolgend werden vorteilhafte Ausführungsformen anhand der Zeichnung im Einzelnen erläutert. In der Zeichnung zeigen:

Figur 1 eine perspektivische Ansicht eines Ausführungsbeispiels einer mobilen Hubvorrichtung gemäß der vorliegenden Erfindung,

Figur 2 die Hubvorrichtung aus Figur 1 bei teilweise abgenommener Gehäuseabdeckung,

Figur 3 eine blockschaltbildähnliche Prinzipdarstellung eines Ausführungsbeispiels einer erfindungsgemäßen Hubvorrichtung mit einem einfachwirkenden Zylinder,

Figur 4 eine blockschaltbildähnliche Prinzipdarstellung einer erfindungsgemäßen Hubvorrichtung mit einem doppeltwirkenden Zylinder,

Figuren 5 bis 7 jeweils einen Schaltplan für einen Fluidkreislauf für irgendein Ausführungsbeispiel der Hubvorrichtung mit einem einfach oder doppelt wirkenden Zylinder und

Figur 8 eine schematische Prinzipdarstellung eines Teleskopzylinders, der bei irgendeinem Ausführungsbeispiel der Hubvorrichtung verwendet werden kann.

In den Figuren 1 und 2 ist ein Ausführungsbeispiel einer Hubvorrichtung 10 veranschaulicht. Die Hubvorrichtung 10 ist als mobile Einheit 11 zum Bewegen auf einem Untergrund (insbesondere Fußboden) ausgebildet. Hierzu weist die Hubvorrichtung 10 ein Fahrgestell 12 mit mehreren Rollen 13 auf, wobei insbesondere mindestens drei Rollen 13 und beispielsgemäß fünf Rollen 13 vorhanden sind. In den Figuren 1 und 2 ist jede Rolle 13 an einem Arm 14 des Fahrgestells 12 angeordnet, wobei insgesamt fünf Arme 14 mit jeweils einer Rolle 13 vorhanden sind. Einer der Arme 14 ist in der perspektivischen Ansicht der Figuren 1 und 2 nicht zu erkennen.

Eine oder mehrere der Rollen 13 können um eine Schwenkachse S schwenkbar gelagert sein, wobei sich die Schwenkachsen S parallel zueinander erstrecken, insbesondere in einer Hubrichtung H der Hubvorrichtung. Die Hubrichtung H ist im Wesentlichen vertikal orientiert, wenn sich die Hubvorrichtung 10 in einem einsatzbereiten Zustand befindet und beispielsgemäß das Fahrgestell 12 auf einem Untergrund aufgestellt ist.

Das Fahrgestell 12 kann ähnlich wie das Gestell eines Drehstuhls bzw. Bürostuhls ausgebildet sein (Figuren 1 und 2). Alternativ hierzu kann das Fahrgestell 12 auch eine andere Anordnung der Rollen 13 aufweisen, beispielsweise drei oder vier Rollen, die eine Platte oder einen anderen Grundkörper des Fahrgestells 12 tragen, ähnlich wie bei Einkaufswagen oder mit Muskelkraft bewegbaren Flurförderfahrzeugen (Figuren 3 und 4).

Mittels des Fahrgestells 12 kann die Hubvorrichtung 10 relativ zu einem Untergrund an den gewünschten Einsatzort gebracht und dort positioniert werden. Vorzugsweise ist wenigstens einer der vorhandenen Rollen 13 eine Bremse 15 zugeordnet, die die zugeordnete Rolle 13 in einem Bremszustand gegen ein Drehen bzw. Rollen auf dem Untergrund sichert. Die Bremse 15 kann beispielsweise mit dem Fuß einer Bedienperson betätigbar sein, um sie in den Bremszustand und in den Lösezustand umzuschalten.

Alternativ zum dargestellten Ausführungsbeispiel gemäß der Figuren 1 bis 4 könnten die Rollen 13 am Fahrgestell 12 auch zwischen einer Stützstellung und einer Einfahrstellung bewegbar sein. In der Stützstellung stützen sie die Hubvorrichtung rollbar auf dem Untergrund ab, während sie in der Einfahrstellung einen Reibungskontakt von Gestellteilen des Fahrgestells auf dem Untergrund zulassen, so dass eine Rollbewegung aufgrund der dabei auftretenden Reibung zwischen Gestellteilen und Untergrund nicht mehr möglich ist.

Die Hubvorrichtung 10 gemäß der vorliegenden Erfindung ist insbesondere zum Anheben einer Last 20 in Hubrichtung H eingerichtet. Die Hubvorrichtung kann beispielsweise ein Getriebeheber sein, der in der Automobilindustrie zum Anheben eines Getriebes vertikal nach oben in eine Fahrzeugkarosserie dient, um das Getriebe in der Fahrzeugkarosserie mit anderen Fahrzeugteilen zu verbinden. Die Hubvorrichtung könnte auch nach Art eines Hubtisches für andere Lasten 20 eingerichtet sein.

Die Hubvorrichtung 10 hat bei sämtlichen Ausführungsbeispielen einen geschlossenen Fluidkreis. Ausführungsbeispiele des Fluidkreises sind in den Figuren 3 bis 7 dargestellt.

Die Hubvorrichtung 10 hat einen Fluidzylinder 21 (vgl. Figuren 3 bis 7). Der Fluidzylinder 21 kann ein einfach wirkender Zylinder (Figuren 3, 5 6 und 7) oder ein doppeltwirkender Zylinder (schematisch strichpunktiert dargestellte Abwandlung in den Figuren 4 bis 7) sein. Er hat ein Zylindergehäuse 22, in dem eine Hubarbeitskammer 23 vorhanden ist. Die Hubarbeitskammer 23 ist fluidisch mittels einer ersten Fluidleitung 24 und mittels einer fluidisch parallel dazu geschalteten zweiten Fluidleitung 25 mit einem Fluidreservoir 26 verbunden. Bei den hier veranschaulichten bevorzugten Ausführungsbeispielen ist außerdem eine dritte Fluidleitung 27 vorhanden, die fluidisch parallel zu der ersten Fluidleitung 24 und der zweiten Fluidleitung 25 geschaltet ist und somit ebenfalls eine Fluidverbindung zwischen der Hubarbeitskammer 23 und dem Fluidreservoir 26 herstellt.

Es sei an dieser Stelle darauf hingewiesen, dass die Fluidleitungen 24, 25, 27 eine Fluidverbindung herstellen, jedoch nicht permanent eine Fluidströmung durch die betreffende Fluidleitung zulassen müssen. Dies hängt vom Zustand der Komponenten ab, die in der jeweiligen Fluidleitung 24, 25, 27 angeordnet sind.

Die Hubarbeitskammer 23 im Zylindergehäuse 22 wird in Hubrichtung H auf einer Seite durch einen in Hubrichtung H im Zylindergehäuse 22 bewegbar gelagerten Kolben 31 fluidisch abgedichtet. Eine Kolbenstange 32 ist mit einem inneren Ende 33 am Kolben 31 befestigt. Die Kolbenstange 32 erstreckt sich ausgehend vom inneren Ende 33 in Hubrichtung H bis zu einem entgegengesetzten äußeren Ende 34. Am äußeren Ende 34 bildet die Kolbenstange 32 ein Trägerteil 35 oder ist mit einem Trägerteil 35 verbunden. Lediglich beispielhaft ist in den Figuren 3 und 4 ein plattenförmiges bzw. tischplattenförmiges Trägerteil 35 dargestellt, auf den die Last 20 angeordnet werden kann. Die Art und Ausgestaltung des Trägerteils 35 variiert anwendungsabhängig davon, welche Art von Lasten 20 angehoben werden sollen. Das Trägerteil 35 dient zum Anordnen der Last an der Hubvorrichtung 10 und ist entsprechend der anzuhebenden Last 20 ausgeführt. Es ist auch möglich, mehrere auswechselbare Trägerteile 35 unterschiedlicher Ausgestaltung nach Art eines Baukastensystems bereitzustellen, die wahlweise über eine definierte Befestigungsschnittstelle am äußeren Ende 34 der Kolbenstange 32 lösbar befestigt werden können.

Das äußere Ende 34 der Kolbenstange 32 befindet sich in jeder Position des Kolbens 31 außerhalb des Zylindergehäuses 22.

Bei manchen Ausführungsbeispielen ist der Fluidzylinder 21 ein einfach wirkender Zylinder. Der innerhalb des Zylindergehäuses 22 vorhandene Bereich, der die Kolbenstange 32 umgibt und mittels des Kolbens 31 von der Hubarbeitskammer 23 fluidisch getrennt ist, muss bei dieser Ausführung gegenüber der Umgebung der Hubvorrichtung 10 nicht fluidisch abgedichtet sein. Das Fluidreservoir 26 ist bei dieser Ausführungsform außerhalb des Zylindergehäuses 22 angeordnet, beispielsgemäß in einem separaten Fluidbehälter 39. Um eine kompakte Bauform der Hubvorrichtung 10 zu erreichen, ist der Fluidbehälter 39 bei den Ausführungsbeispielen gemäß der Figuren 1 bis 3 um das Zylindergehäuse 22 herum angeordnet und kann dieses in Umfangsrichtung um die Hubrichtung H vollständig umschließen. Ein Zwischenraum 40 zwischen dem Zylindergehäuse 22 und dem Fluidbehälter 39 bildet bei diesem Ausführungsbeispiel das Fluidreservoir 26. Der Zwischenraum 40 bzw. das Fluidreservoir 26 kann ein Ringraum sein, der eine Längsachse der Kolbenstange 32 koaxial umschließt. Der Ringraum kann eine hohlzylindrische Gestalt haben. Es ist aber auch möglich, den Fluidbehälter 39 und das Zylindergehäuse 22 nicht koaxial zueinander auszurichten.

Wie es in den Figuren 1 und 2 zu erkennen ist, kann zum Einfüllen und/oder Nachfüllen eines Fluids ein Fluidanschluss 41 (z.B. Einfüllstutzen) am Fluidbehälter 39 vorhanden sein, beispielsweise an einem Deckel oder in einer Seitenwand des Fluidbehälters 39.

Insbesondere ist anhand von Figur 4 zu erkennen, dass der Zylinder 21 auch als doppelt wirkender Zylinder ausgeführt sein kann. Er weist bei diesen Ausführungsbeispielen zusätzlich zu der Hubarbeitskammer 23 eine Senkarbeitskammer 42 auf. Der Kolben 31 trennt die Hubarbeitskammer 23 fluidisch von der Senkarbeitskammer 42 im Zylindergehäuse 22. Bei dieser Ausführungsform ist zumindest ein Teil des Fluidreservoirs oder das gesamte Fluidreservoir 26 durch die Senkarbeitskammer 42 gebildet. Ein vom Fluidzylinder 21 separater Fluidbehälter kann bei dieser Ausführungsform entfallen, jedoch optional vorhanden sein, wie es gestrichelt in Figur 4 dargestellt ist.

Da die Senkarbeitskammer 42 zumindest einen Teil oder das gesamte Fluidreservoir 26 darstellt, verbinden die Fluidleitungen 24, 25, 27 bei dem doppeltwirkenden Zylinder gemäß Figur 4 die Senkarbeitskammer 42 fluidisch mit der Hubarbeitskammer 23.

Bei allen Ausführungsbeispielen ist in der ersten Fluidleitung 24 eine rotierend antreibbare Hauptpumpe 45 angeordnet. Die Hauptpumpe 45 ist dazu eingerichtet, im angetriebenen Zustand eine Fluidströmung durch die erste Fluidleitung 24 zu veranlassen, zumindest in einer Richtung vom Fluidreservoir 26 zur Hubarbeitskammer 23. Dadurch kann Fluid in die Hubarbeitskammer 23 gefördert und der Kolben 31 in Hubrichtung H zum Ausfahren der Kolbenstange 32 bewegt werden. Dabei kann eine Last 20 angehoben werden. Im Falle eines doppeltwirkenden Zylinders 21 kann die Hauptpumpe 45 auch mit entgegengesetzter Drehrichtung rotierend angetrieben werden, um ein Fluid aus der Hubarbeitskammer 23 in die Senkarbeitskammer 42 zu fördern. Dabei kann eine Einfahrbewegung der Kolbenstange 32 unterstützt werden.

Die Hubvorrichtung 10 hat keinen eigenen Motor. Zum Antreiben der Hauptpumpe 45 weist diese eine Werkzeugschnittstelle 46 auf, die dazu eingerichtet ist, ein rotierend antreibbares Handwerkzeug, beispielsweise eine Akku-Bohrmaschine oder einen Akkuschrauber, mit der Hauptpumpe 45 zu verbinden. Die Werkzeugschnittstelle 46 kann beispielsweise als Außensechskant ausgebildet sein. Generell können aber auch alle bekannten mehreckigen und/oder mehrflächigen standardisierten Werkzeugschnittstellen verwendet werden, beispielsweise eine Schlitzverbindung, eine Kreuzschlitzverbindung, ein Innensechskant, ein Außen- oder Innenvierkant, eine Sechs-Bogenzahn- bzw. "TORX"-Verbindung usw. Die Werkzeugschnittstelle 46 ist von außen zugänglich angeordnet, um das Handwerkzeug mit der Werkzeugschnittstelle 46 zu verbinden.

In der zweiten Fluidleitung 25 ist eine Strömungssteueranordnung 47 angeordnet, die mittels eines Senkbedienelements 48 von einem Sperrzustand und in einen Freigabezustand umgeschaltet werden kann. Im Sperrzustand kann Fluid aus der Hubarbeitskammer 23 über die zweite Fluidleitung 25 in das Fluidreservoir 26 strömen, während die Strömungssteueranordnung 47 eine solche Fluidströmung im Sperrzustand unterbindet.

In der optional vorhandenen dritten Fluidleitung 27 ist beispielsgemäß eine Zusatzpumpe 49 angeordnet, die beispielsgemäß mit Muskelkraft über ein Pumpenbedienelement 50 betrieben werden kann. Beim Betätigen des Pumpenbedienelements 50 mit Muskelkraft verursacht die Zusatzpumpe 49 eine Fluidströmung vom Fluidreservoir 26 durch die dritte Fluidleitung 27 in die Hubarbeitskammer 23. Mittels der optional vorhandenen Zusatzpumpe 49 kann beispielsweise eine feinere, genauere Positionierung des Trägerteils 35 bzw. der Last 20 in Hubrichtung H erreicht werden.

Bei dem hier veranschaulichten Ausführungsbeispiel sind sowohl das Senkbedienelements 48, als auch das Pumpenbedienelement 50 als Fußpedal ausgebildet, wie es insbesondere in den Figuren 1 und 2 zu erkennen ist. Die Fußpedale sind hierfür unten im Bereich des Fahrgestells 12 angeordnet, so dass sie mit dem Fuß leicht erreichbar sind, wenn die Bedienperson neben der Hubvorrichtung 10 auf dem Untergrund steht.

In den Figuren 3 und 4 ist der Fluidzylinder 21 mit einer integralen stabförmigen Kolbenstange 32 veranschaulicht. Figur 8 zeigt schematisch nach Art eines Blockschaltbilds einen Teleskopzylinder 51, wie er bei sämtlichen Ausführungsbeispielen der Hubvorrichtung 10 verwendet werden kann. Der Teleskopzylinder 51 hat eine teleskopierbare Kolbenstange 32 aus mehreren Kolbenstangenabschnitten 32a, 32b, 32c, die jeweils mit einem zugeordneten Kolbenabschnitt 31a, 31b, 31c fest verbunden sind. Die Anzahl der Kolbenstangenabschnitte und Kolbenabschnitte kann variieren. Mittels eines Teleskopzylinders 51 kann bei kompakter Bauform ein größerer Hubweg in Hubrichtung H erreicht werden als mit einer einzigen integral ausgebildeten Kolbenstange 32. Der Teleskopzylinder 51 kann in Form eines einfachwirkenden Teleskopzylinders oder eines doppeltwirkenden Teleskopzylinders (gestrichelt dargestellt) ausgeführt sein.

In den Figuren 5 bis 7 sind unterschiedliche Ausführungsbeispiele des Fluidkreises für die Hubvorrichtung 10 dargestellt, die für einen einfachwirkenden Zylinder (durchgezogene und gestrichelte Linien) oder einen doppeltwirkenden Zylinder (optionale strichpunktierte Linien) verwendbar sind unabhängig von der sonstigen Ausgestaltung der Hubvorrichtung 10.

Bei dem in Figur 5 dargestellten Ausführungsbeispiel sind in der ersten Fluidleitung 24 und in der optional vorhandenen dritten Fluidleitung 27 jeweils ein Rückschlagventil 52 angeordnet, um ein ungewolltes Abströmen von Fluid aus der Hubarbeitskammer 23 durch die erste Fluidleitung 24 bzw. die dritte Fluidleitung 27 zum Fluidreservoir 26 zu verhindern. Die Rückschlagventile 52 gestatten eine Fluidförderung durch die Hauptpumpe 45 bzw. die Zusatzpumpe 49 in die Hubarbeitskammer 23, verhindern aber ein ungewolltes Abströmen aus der Hubarbeitskammer 23 über die betreffende Fluidleitung 24, 27.

Bei dem in Figur 5 dargestellten Ausführungsbeispiel weist die Strömungssteueranordnung 47 in der zweiten Fluidleitung 25 ein mittels des Senkbedienelements 48 umschaltbares Ventil 53 auf, beispielsweise ein entsperrbares Rückschlagventil. Sie weist außerdem eine in Reihe dazu geschaltete Drossel 54 auf. In seinem unbetätigten Zustand befindet sich das umschaltbare Ventil 53 in seiner Sperrstellung und blockiert ein Abströmen von Fluid aus der Hubarbeitskammer 23 in das Fluidreservoir 26 über die zweite Fluidleitung 25. Wird das umschaltbares Ventil 53 durch Betätigen des Senkbedienelements 48 geöffnet, befindet sich die Strömungssteueranordnung 47 in ihrem Freigabezustand und lässt ein Abströmen von Fluid aus der Hubarbeitskammer 23 durch die zweite Fluidleitung 25 in das Fluidreservoir 26 zu. Die Strömung wird durch die optional vorhandene Drossel 54 begrenzt, um ein zu schnelles Einfahren der Kolbenstange 32 zu vermeiden, insbesondere wenn am Trägerteil 35 eine Last 20 angeordnet ist. Die Drossel 54 kann optional als einstellbare Drossel oder druckabhängig geregelte Drossel ausgeführt sein. Die Drossel 54 kann zusätzlich oder alternativ auch Bestandteil des umschaltbaren Ventils 53 sein.

Das in Figur 6 dargestellte Ausführungsbeispiel des Fluidkreises unterscheidet sich von dem Ausführungsbeispiel nach Figur 5 ausschließlich in der Ausgestaltung der Strömungssteueranordnung 47. Bei dieser Ausführungsform weist die Strömungssteueranordnung 47 eine strömungsgeregelte Ventilanordnung 55 auf. Zu dieser Ventilanordnung 55 gehört ein mittels des Senkbedienelements 48 zwischen zwei Schaltstellungen umschaltbares Ventil 53, das hier z.B. ein Wegeventil 56 ist, sowie eine Druckwaage bzw. ein Differenzdruckventil 57.

Das Wegeventil 56 und das Differenzdruckventil 57 sind fluidisch in Reihe in der zweiten Fluidleitung 25 geschaltet. Über das Differenzdruckventil 57 wird der Druck stromaufwärts des Wegeventils 56 sowie der Druck stromabwärts des Differenzdruckventils 57 erfasst und auf einen vorgegebenen Solldifferenzdruck eingestellt. Somit ist der am Wegeventil 56 anliegende Differenzdruck konstant, wenn zum Einfahren der Kolbenstange 32 Fluid aus der Hubarbeitskammer 23 durch die Strömungssteueranordnung 47 zum Fluidreservoir 26 strömt. Das Wegeventil 56 kann die Strömung im Freigabezustand der Strömungssteueranordnung 47 durch eine Drosselung und optional einstellbare Drosselung vorgeben. Dadurch, dass der Differenzdruck über das Differenzdruckventil 57 konstant gehalten wird, kann ein gewünschter Volumenstrom eingestellt werden. Dadurch lässt sich lastunabhängig die Geschwindigkeit der Einfahrbewegung der Kolbenstange 32 einstellen.

Im Übrigen entspricht das Ausführungsbeispiel des Fluidkreises gemäß Figur 6 dem Ausführungsbeispiel aus Figur 5, so dass auf die vorstehende Beschreibung verwiesen werden kann.

In Figur 7 ist eine weitere Ausführungsform des Fluidschaltkreises für die Hubvorrichtung 10 veranschaulicht. Der Fluidkreis hat zwischen der Hubarbeitskammer 23 und einem Verbindungspunkt 58 ein weiteres Rückschlagventil 52, das eine Strömung aus dem Hubarbeitskammer 23 in Richtung zum Verbindungspunkt 58 verhindert. Die zweite Fluidleitung 25 ist wie bisher unmittelbar fluidisch mit der Hubarbeitskammer 23 verbunden.

Am Verbindungspunkt 58 liegt der von der Hauptpumpe 45 bereitgestellte Druck an. An diesem Verbindungspunkt liegt auch der von der optional vorhandenen Zusatzpumpe 49 bereitgestellte Druck an. Der Verbindungspunkt 58 ist über einen Überdruckzweig 59 mit dem Fluidreservoir 26 verbunden. In dem Überdruckzweig 59 ist ein vorzugsweise einstellbares Überdruckventil 60 angeordnet. Das Überdruckventil 60 öffnet bei einem eingestellten Maximaldruckwert und begrenzt somit den von der Hauptpumpe 45 und/oder der Zusatzpumpe 49 am Verbindungspunkt 58 bereitgestellten Druck auf einen vorgegebenen und vorzugsweise einstellbaren Maximaldruck.

Diese Ausführungsform mit einem zusätzlichen Rückschlagventil 52 und dem Überdruckzweig 59 kann bei sämtlichen Ausführungsbeispielen des Fluidkreises eingesetzt werden.

Die abgewandelte Ausgestaltung der Strömungssteueranordnung 47, wie sie in Figur 7 veranschaulicht ist, kann ebenfalls bei sämtlichen Ausführungsbeispielen des Fluidkreises eingesetzt werden. Ähnlich wie bei der Ausführungsform nach Figur 6 weist die Strömungssteueranordnung 47 ein umschaltbares Ventil 53 auf, das hier ein Wegeventil 56 ist, und in Reihe dazu eine Drossel 54 auf. Im Unterschied zur Ausführung nach Figur 6 entfällt die Druckwaage bzw. das Differenzdruckventil 57. Die Drossel 54 ist separat vom Wegeventil 56 in der zweiten Fluidleitung 25 angeordnet. Alternativ hierzu könnte die Drossel 54 auch in das Wegeventil 56 integriert sein, ähnlich wie bei der Ausführungsform nach Figur 6.

Die in den Figuren 5 bis 7 für den einfachwirkenden Zylinder 21 dargestellten Fluidkreise können für einen doppeltwirkenden Zylinder angepasst werden, wie es schematisch strichpunktiert dargestellt ist. Beispielsweise kann das fluidisch in Reihe zur Hauptpumpe 45 in der ersten Fluidleitung 24 angeordnete Rückschlagventil 52 als entsperrbares Rückschlagventil ausgeführt ist, das durch Betätigen des Senkbedienelements 48 entsperrt bzw. geöffnet werden kann. Dann kann mittels der Hauptpumpe 45 durch die erste Fluidleitung 24 auch Fluid von der Hubarbeitskammer 23 in das durch die Senkarbeitskammer 42 gebildete Fluidreservoir 26 gefördert werden, insbesondere um eine Einfahrbewegung der Kolbenstange 32 zu unterstützen, beispielsweise im lastfreien Zustand ohne Last 20. Die Hauptpumpe 45 ist in diesem Fall in beide Drehrichtungen rotierend antreibbar, um die Förderrichtung zum Ausfahren und Einfahren der Kolbenstange 32 umzukehren.

Eine weitere bei sämtlichen Ausführungsbeispielen der Hubvorrichtung 10 verwendbare Option ist stark schematisiert in Figuren 3 und 4 dargestellt. Die Hubvorrichtung 10 kann zusätzlich eine Arretiereinrichtung 65 aufweisen, die zwischen einem Arretierzustand und einem Lösezustand umgeschaltet werden kann. Im Arretierzustand blockiert die Arretiereinrichtung 65 eine Drehung des Trägerteils 35 und/oder der Kolbenstange 32 um eine Längsachse der Kolbenstange 32 relativ zum Zylindergehäuse 22 und/oder zum Fluidbehälter 39 und/oder irgendeinem anderen Bestandteil der Hubvorrichtung 10, der drehfest um die Längsachse der Kolbenstange 32 mit dem Fahrgestell 12 verbunden ist. Der Arretierzustand der Arretiereinrichtung 65 kann automatisch oder manuell hergestellt werden, wenn sich die Kolbenstange 32 in ihrer vollständig eingefahrenen Position befindet oder zumindest ausgehend von der vollständig eingefahrenen Position lediglich so weit entfernt ist, dass ein Mindestausfahrweg in Hubrichtung H noch nicht zurückgelegt wurde.

Beispielsweise kann die Arretiereinrichtung 65 einen Arretierkörper aufweisen, der am äußeren Ende 34 und/oder am Trägerteil 35 angeordnet ist und im Arretierzustand in eine zugeordnete Arretieraussparung am Zylindergehäuse 22 und/oder am Fluidbehälter 39 und/oder irgendeinem anderen Teil vorhanden ist, das drehfest mit dem Fahrgestell 12 verbunden ist. In diesem Arretierzustand kann das Trägerteil 35 (z.B. Tisch, Tragplatte, Traggestellt, usw.) durch eine Bedienperson ergriffen und über das Trägerteil 35 die Hubvorrichtung 10 entlang des Untergrunds bewegt und dabei auch gedreht werden. Im Arretierzustand wird verhindert, dass sich lediglich das Trägerteil 35 um die Längsachse der Kolbenstange 32 dreht und die Position des Fahrgestells 12 relativ zum Untergrund dabei wenig oder überhaupt nicht verändert wird.

Im Lösezustand der Arretiereinrichtung 65 wird eine solche Drehung des Trägerteils 35 relativ zum Zylindergehäuse 22 bzw. dem Fluidbehälter 39 bzw. dem Fahrgestell 12 zugelassen. Beispielsweise ist der Arretierkörper außer Eingriff mit der zugeordneten Arretieraussparung. Der Lösezustand kann beispielsweise automatisch dann erreicht werden, wenn die Kolbenstange 32 so weit aus ihrer vollständig eingefahrenen Position ausgefahren ist, dass der Arretierkörper nicht mehr in die Arretieraussparung eingreift.

Die bislang beschriebenen Ausführungsbeispiele der Hubvorrichtung 10 könne wie folgt verwendet werden:

Es sei angenommen, dass mittels der Hubvorrichtung 10 eine Last 20 angehoben werden soll. Zum Beladen des Trägerteils 35 mit der Last 20 wird die Kolbenstange 32 vorzugsweise zunächst in ihre vollständig eingefahrene Position gebracht. Das Trägerteil 35 zur Aufnahme der Last 20 befindet sich dann in einer tiefen Position und kann sehr einfach beladen werden.

Nach dem Beladen kann die Hubvorrichtung 10 mit der Last 20 an die gewünschte Position bewegt werden, indem die mobile Hubvorrichtung 10 mittels des Fahrgestells 12 über den Untergrund gefahren bzw. gerollt wird. Ist eine Arretiereinrichtung 65 vorhanden, befindet sich diese vorzugsweise im Arretierzustand, so dass die mobile Einheit beispielsweise über das Trägerteil 35 bewegt und gedreht werden kann. Ist eine Arretiereinrichtung 65 nicht vorhanden, ist vorzugsweise ein Handgriff 66 vorhanden, der in Umfangsrichtung um die Längsachse der Kolbenstange drehfest mit irgendeinem Bestandteil der Hubvorrichtung 10 verbunden ist, die wiederum drehfest mit dem Fahrgestell 12 verbunden ist, beispielsweise dem Zylindergehäuse 22 und/oder dem Fluidbehälter 39 (Figuren 1 und 2).

Nachdem die Hubvorrichtung 10 an der gewünschten Stelle positioniert wurde, werden eine oder mehrere der Rollen 13 vorzugsweise gegen eine Rollbewegung gesichert, beispielsweise mittels der Bremse 15.

Anschließend kann für einen schnellen Hub der Last 20 in Hubrichtung H die Kolbenstange 32 durch Antreiben der Hauptpumpe 45 mittels eines Handwerkzeugs (Bohrmaschine, Akkuschrauber) angetrieben werden. Die Hauptpumpe 45 fördert hierzu Fluid in die Hubarbeitskammer 23. Durch diesen Schnellhub kann die Last 20 zumindest in der ungefähr gewünschten Höhe in kurzer Zeit angeordnet werden. Hierbei können Ausfahrgeschwindigkeiten der Kolbenstange 32 von beispielsweise mindestens 10 cm/s oder mindestens 15 cm/s oder mehr erreicht werden.

Zur Feineinstellung der Position der Last 20 in Hubrichtung H ist optional die Muskelkraft betätigte Zusatzpumpe 49 vorhanden. Bei jedem Hub des als Fußpedal ausgebildeten Pumpenbedienelements 50 wird derart wenig Fluid in die Hubarbeitskammer 23 gefördert, dass die Last 20 nur wenige Millimeter angehoben wird, beispielsweise maximal 10 mm bei jeder Bedienbewegung bzw. Pumpbewegung über das Pumpenbedienelement 50. Die Last 20 kann auf diese Weise sehr genau in Hubrichtung H in der gewünschten Höhe angeordnet werden. Abhängig von der Art der Anwendung und der Last 20 kann diese in der angehobenen Höhe weitertransportiert und/oder montiert und/oder in anderer Weise genutzt werden.

Nach dem Weitertransport und/oder der Montage der Last 20 kann das Trägerteil 35 durch Einfahren der Kolbenstange 32 wieder abgesenkt werden. Hierzu wird beim Ausführungsbeispiel das Senkbedienelement 48 betätigt, so dass ein Abströmen von Fluid aus der Hubarbeitskammer 23 in das Fluidreservoir 26 ermöglicht wird.

Im Anschluss daran kann die mobile Hubvorrichtung 10 wieder entlang des Untergrunds bewegt werden, um eine weitere Last 20 aufzunehmen. Der Vorgang wird dann wie beschrieben erneut durchgeführt.

Die Hubvorrichtung 10 eignet sich grundsätzlich auch für Anwendungen, bei denen eine Last 20 in einer bestimmten Höhe bei teilweise oder vollständig ausgefahrener Kolbenstange 32 aufgenommen und anschließend abgesenkt und mittels der Hubvorrichtung 10 abtransportiert wird.

Die Erfindung betrifft eine mobile Hubvorrichtung 10, die vorzugsweise ein Fahrgestell 12 mit mehreren Rollen 13 aufweist. Die Hubvorrichtung 10 hat einen geschlossenen Fluidkreislauf, insbesondere Hydraulikkreislauf. Sie weist einen Zylinder 21 mit einer Hubarbeitskammer 23 auf. Die Hubarbeitskammer 23 ist über eine erste Fluidleitung 24 sowie eine zweite Fluidleitung 25 fluidisch mit einem Fluidreservoir 26 verbunden. In der ersten Fluidleitung 24 ist eine Hauptpumpe 45 angeordnet, die mittels eines rotierend antreibbaren Handwerkzeugs angetrieben werden kann, um Fluid aus dem Fluidreservoir 26 in die Hubarbeitskammer 23 zu fördern, dabei eine Kolbenstange 32 des Fluidzylinders 21 auszufahren, beispielsweise um eine Last 20 anzuheben. In der zweiten Fluidleitung 25 ist eine Strömungssteueranordnung 47 angeordnet, die mittels eines Senkbedienelements 48 zwischen einem Sperrzustand und einem Freigabezustand umschaltbar ist. Beim Ausfahren der Kolbenstange 32 befindet sich die Strömungssteueranordnung 47 im Sperrzustand. Zum Einfahren der Kolbenstange 32 wird sie in den Lösezustand überführt, wodurch Fluid aus der Hubarbeitskammer 23 durch die zweite Fluidleitung 25 abströmen kann.

### Bezugszeichenliste:

- 10: Hubvorrichtung
- 11: mobile Einheit
- 12: Fahrgestell
- 13: Rolle
- 14: Arm
- 15: Bremse

- 20: Last
- 21: Fluidzylinder
- 22: Zylindergehäuse
- 23: Hubarbeitskammer
- 24: erste Fluidleitung
- 25: zweite Fluidleitung
- 26: Fluidreservoir
- 27: dritte Fluidleitung

- 31: Kolben
- 31a: Kolbenabschnitt des Teleskopzylinders
- 31b: Kolbenabschnitt des Teleskopzylinders
- 31c: Kolbenabschnitt des Teleskopzylinders
- 32: Kolbenstange
- 32a: Kolbenstangenabschnitt des Teleskopzylinders
- 32b: Kolbenstangenabschnitt des Teleskopzylinders
- 32c: Kolbenstangenabschnitt des Teleskopzylinders
- 33: inneres Ende
- 34: äußeres Ende
- 35: Trägerteil

- 39: Fluidbehälter
- 40: Zwischenraum
- 41: Fluidanschluss
- 42: Senkarbeitskammer
- 42a: Senkarbeitskammerabschnitt des Teleskopzylinders
- 42b: Senkarbeitskammerabschnitt des Teleskopzylinders
- 42c: Senkarbeitskammerabschnitt des Teleskopzylinders

- 45: Hauptpumpe
- 46: Werkzeugschnittstelle
- 47: Strömungssteueranordnung
- 48: Senkbedienelement
- 49: Zusatzpumpe
- 50: Pumpenbedienelement
- 51: Teleskopzylinder
- 52: Rückschlagventil
- 53: umschaltbares Ventil
- 54: Drossel
- 55: Ventilanordnung
- 56: Wegeventil
- 57: Differenzdruckventil
- 58: Verbindungspunkt
- 59: Überdruckzweig
- 60: Überdruckventil

- 65: Arretiereinrichtung
- 66: Handgriff

- H: Hubrichtung
- S: Schwenkachse

## Patentansprüche

1. Hubvorrichtung (10) aufweisend:
- einen Fluidzylinder (21) aufweisend ein Zylindergehäuse (22), eine Hubarbeitskammer (23) im Zylindergehäuse (22), einen Kolben (31) und eine Kolbenstange (32), die mit einem inneren Ende (33) am Kolben (31) befestigt ist und die mit einem äußeren Ende (34) aus dem Zylindergehäuse (22) herausragt und dort ein Trägerteil (35) für das Tragen einer Last (20) aufweist, wobei der Kolben (21) an die Hubarbeitskammer (23) angrenzt und wobei der Kolben (31) und die Kolbenstange (32) in eine Hubrichtung (H) bewegbar gelagert sind,
- ein Fluidreservoir (26),
- eine erste Fluidleitung (24) und eine zweite Fluidleitung (25), die jeweils das Fluidreservoir (26) und die Hubarbeitskammer (23) fluidisch verbinden,
- eine rotierend antreibbare Hauptpumpe (45) in der ersten Fluidleitung (24), die dazu eingerichtet ist, im angetriebenen Zustand Fluid aus dem Fluidreservoir (26) über die erste Fluidleitung (24) in die Hubarbeitskammer (23) zu fördern,
- ein Werkzeugschnittstelle (46), die mit der Hauptpumpe (45) antriebsverbunden und dazu eingerichtet ist, mit einem rotierend antreibbaren Handwerkzeug verbunden zu werden, um die Hauptpumpe (45) anzutreiben,
- eine Strömungssteueranordnung (47) in der zweiten Fluidleitung (25), die in einem Sperrzustand eine Fluidströmung von der Hubarbeitskammer (23) über die zweite Fluidleitung (25) in das Fluidreservoir (26) sperrt und in einem Freigabezustand eine Fluidströmung von der Hubarbeitskammer (23) über die zweite Fluidleitung (25) in das Fluidreservoir (26) zulässt, und
- ein Senkbedienelement (48), das mit der Strömungssteueranordnung (47) verbunden und dazu eingerichtet ist, die Strömungssteueranordnung (47) zwischen dem Sperrzustand und dem Freigabezustand umzuschalten.

2. Hubvorrichtung nach Anspruch 1, die als mobile Einheit ausgebildet, derart, dass sie von einer einzigen Person bewegt und an einer gewünschten Stelle auf einem Untergrund positioniert werden kann.

3. Hubvorrichtung nach Anspruch 2, außerdem aufweisend ein Fahrgestell (12) mit mehreren Rollen (13), so dass die Hubvorrichtung (10) als rollbare Einheit ausgeführt ist.

4. Hubvorrichtung nach Anspruch 3, außerdem aufweisend eine Arretiereinrichtung (65), die in einem Arretierzustand eine Relativdrehung des Trägerteils (35) um eine Längsachse der Kolbenstange (32) relativ zum Fahrgestell (12) blockiert und die Relativdrehung des Trägerteils (35) um die Längsachse der Kolbenstange (32) relativ zum Fahrgestell (12) in einem Lösezustand zulässt.

5. Hubvorrichtung nach Anspruch 4, wobei die Arretiereinrichtung (65) den Arretierzustand automatisch einnimmt oder in den Arretierzustand gebracht werden kann, wenn die Kolbenstange (32) eingefahren ist, insbesondere vollständig eingefahren ist.

6. Hubvorrichtung nach Anspruch 4 oder 5, wobei die Arretiereinrichtung (65) den Lösezustand automatisch einnimmt oder in den Lösezustand gebracht werden kann, wenn sich die Kolbenstange (32) um einen Mindestweg entfernt von ihrer vollständig eingefahrenen Position befindet.

7. Hubvorrichtung nach einem der vorhergehenden Ansprüche, außerdem aufweisend einen Fluidbehälter (39), der das Zylindergehäuse (22) umgibt, wobei das Fluidreservoir (26) ein Zwischenraum (40) zwischen dem Fluidbehälter (39) und dem Zylindergehäuse (22) ist.

8. Hubvorrichtung nach einem der vorhergehenden Ansprüche, wobei der Zylinder (21) ein einfach wirkender Zylinder ist.

9. Hubvorrichtung nach einem der Ansprüche 1 bis 8, wobei der Zylinder (21) ein doppelt wirkender Zylinder ist, wobei der Kolben (31) zwischen einer Senkarbeitskammer (42) und der Hubarbeitskammer (23) angeordnet ist und wobei das Fluidreservoir (26) vollständig oder teilweise die Senkarbeitskammer (42) ist.

10. Hubvorrichtung nach Anspruch 9, wobei die Hauptpumpe (45) dazu eingerichtet ist, im angetriebenen Zustand in einer Drehrichtung Fluid aus der Senkarbeitskammer (42) über die erste Fluidleitung (24) in die Hubarbeitskammer (23) zu fördern und im angetriebenen Zustand in einer entgegengesetzten Drehrichtung Fluid aus der Hubarbeitskammer (23) über die erste Fluidleitung (24) in die Senkarbeitskammer (42) zu fördern.

11. Hubvorrichtung nach einem der vorhergehenden Ansprüche, außerdem aufweisend eine dritte Fluidleitung (27), die das Fluidreservoir (26) und die Hubarbeitskammer (23) fluidisch verbindet, eine Zusatzpumpe (49) in der dritten Fluidleitung (27) und ein zur Bedienung mittels Muskelkraft eingerichtetes Pumpenbedienelement (50) zur Betätigung der Zusatzpumpe (49), wobei die Zusatzpumpe (49) dazu eingerichtet ist, im betätigten Zustand Fluid aus dem Fluidreservoir (26) über die dritte Fluidleitung (27) in die Hubarbeitskammer (23) zu fördern.

12. Hubvorrichtung nach Anspruch 11, wobei das Pumpenbedienelement (50) ein zur Betätigung mit einem Fuß eingerichtetes Fußpedal ist.

13. Hubvorrichtung nach einem der vorhergehenden Ansprüche, wobei das Senkbedienelement (48) ein zur Betätigung mit einem Fuß eingerichtetes Fußpedal ist.

14. Hubvorrichtung nach einem der vorhergehenden Ansprüche, wobei die Strömungssteueranordnung (47) ein mittels des Senkbedienelements (48) zwischen dem Sperrzustand und dem Freigabezustand umschaltbares Ventil (53, 56) aufweist.

15. Hubvorrichtung nach einem der vorhergehenden Ansprüche, wobei die Strömungssteueranordnung (47) eine strömungsgeregelte Ventilanordnung (55) aufweist.
